# EUROPÄISCHE PATENTSCHRIFT

(11) **EP 1 251 203 B1**
(45) Veröffentlichungstag und Bekanntmachung des Hinweises auf die Patenterteilung: **13.06.2007**
(21) Anmeldenummer: 01109618.7
(22) Anmeldetag: 18.04.2001
(51) Int. Cl.: D21F 3/02, D21G 1/00

(54) **Schuhpressenbelt**
Shoe press belt
Bande pour presse à patin

(43) Veröffentlichungstag der Anmeldung: 23.10.2002
(73) Patentinhaber: Stowe Woodward Aktiengesellschaft, 52353 Düren (DE)
(72) Erfinder: Danzler, Franz, 2700 Wr. Neustadt (AT)
(74) Vertreter: Popp, Eugen

(56) Entgegenhaltungen:
- EP-A- 0 258 759
- EP-A- 0 939 162
- EP-B- 0 420 372
- US-A- 4 483 745

## Beschreibung

Die Erfindung betrifft ein Schuhpressenbelt nach dem Oberbegriff des Anspruchs 1.

Ein solches Schuhpressenbelt, das im Deutschen auch als Preßmantel bezeichnet wird, wird in Papier-, Karton- oder Tissuemaschinen zur weitgehenden Entwässerung des jeweiligen Produktes (Naßpresse) oder auch zur Veredlung der Oberfläche (Kalander) eingesetzt (siehe z.B. EP 0 939 162 A2). Die entsprechenden Naßpressen bzw. Kalander haben einen verlängerten Pressenspalt ("Preßnip") und werden daher auch als Schuhpressen bezeichnet.

In ihrem Pressenspalt kommt das Schuhpressenbelt oder der Preßmantel auf seiner Rückseite (Unterseite) mit dem eigentlichen Pressenschuh in Gleitkontakt und muß daher auf dieser Seite ausgezeichnete Gleiteigenschaften aufweisen. Auf seiner Vorderseite (Oberseite) kommt das Schuhpressenbelt mit einem Entwässerungsfilz (und über diesen indirekt mit dem jeweiligen Produkt) oder - bei einem Kalander - auch direkt mit dem Produkt in Berührung, welches durch eine rotierende Walze angedrückt wird.

Neben den erwähnten Gleiteigenschaften der Rückseite kommt es hierbei auch auf die Flüssigkeitsundurchlässigkeit des Belts an, denn es soll weder Wasser aus dem Produkt bzw. Entwässerungsfilz auf den Pressenschuh gelangen, noch darf Schmiermittel von diesem in das Produkt bzw. den Filz kommen. Zudem sind bestimmte Elastizitäts- und Biegeeigenschaften gefordert.

Schuhpressenbelts sind in verschiedenen Ausführungen aus dem Stand der Technik bekannt.

So beschreibt die EP 0 420 372 B1 ein gattungsgemäßes Schuhpressenbelt mit einem Basisgewebe in Form einer endlosen Schleife mit innen- und außenseitiger, glatter Polymerharzbeschichtung, die das Gewebe impermeabel für Flüssigkeiten macht und ihm eine gleichförmige Dicke verleiht. Als Polymerharz, welcher das Elastomere bildet, wird hier Polyurethan genannt.

Aus der DE 50 20 005 C1 ist ein weiteres Band zum Einsatz in Papiermaschinen, insbesondere in Naßpressen mit verlängertem Pressenspalt (Schuhpressen), bekannt. Das Band hat eine auf der Rückseite glatte, biegsame, flüssigkeitsundurchlässige Bandschicht und auf der Vorderseite eine Trägerbahn und eine daran befestigte Faserschicht.

Auch aus der DE 42 02 731 A1 ist ein gattungsgemäßer Preßmantel für eine Schuhpresse bekannt, der ein elastomeres Mantelmaterial und zwei Lagen von Verstärkungsfäden aufweist. Zur Spezifikation des Mantelmaterials wird hier einerseits auf ein quellfähiges Material, andererseits auf Polyurethan hingewiesen.

Aus der WO 95/16820 ist ein Papiermaschinengewebe - speziell ein Schuhpressenbelt - beschrieben, bei dem ein Trägergewebe mit einer Polymerbeschichtung versehen ist, welche ein tixotropes Material (beispielsweise Aramit oder Kieselglas) aufweist. Als Basismaterial ist auch hier speziell Polyurethan genannt.

Schließlich ist aus der DE 44 38 354 A1 ein weiterer Preßmantel aus elastomerem Material bekannt, in das eine im wesentlichen parallel zur Oberfläche verlaufende Gewebeschicht aus einem hochfesten Material - beispielsweise Aramidfasern - eingebettet ist.

Diesen bekannten Lösungen gegenüber liegt der Erfindung die Aufgabe zugrunde, ein Schuhpressenbelt mit weiter verbesserten Gebrauchseigenschaften, insbesondere optimierten Elastizitätseigenschaften und vorteilhaftem mehrdimensionalem Krümmungsverhalten, zur Erreichung eines ruhigen Maschinenlaufes bei geringen Antriebsleistungen und hoher Gesamtlaufzeit zugrunde.

Diese Aufgabe wird durch ein Schuhpressenbelt mit den Merkmalen des Anspruchs 1 gelöst. Im Ergebnis der Erfindung wird auch eine verbesserte Naßpresse bzw. ein verbesserter Kalander für die Papier-, Karton- und Tissueherstellung bereitgestellt.

Die Erfindung schließt den grundlegenden Gedanken ein, das Schuhpressenbelt mit einer Elastomerschicht aus einem sehr weichen und anschmiegsamen (und zudem hinreichend kostengünstigen) Elastomeren auszubilden, wodurch ihm insgesamt ein ungewöhnlich geringes Biegemoment und ein geringer Gesamt-Elastizitätsmodul verliehen werden können. In der Kombination dieser vorteilhaft eingestellten Parameter liegt die Erzielung der oben erwähnten, in mehreren Aspekten verbesserten Gebrauchseigenschaften begründet.

Gemäß der Erfindung umfaßt die Weichgummi-Elastomerschicht des Belts einen hochgradig abriebfesten Gummi-Compound aus mehreren Kautschuk- bzw. Silikonkautschuk-Zusammensetzungen. Diese Zusammensetzungen sind im Compound insbesondere homogen miteinander vermischt.

Durch Wahl der konkreten Zusammensetzung bzw. Zusammensetzungen ist eine Einstellung der Härte der Weichgummischicht nach den Bedürfnissen des jeweiligen Einsatzfalles, also nach Kundenwunsch, möglich. Die Härte liegt bevorzugt im Bereich zwischen 20 und 50 P+J, in einer derzeit als Standardvariante angesehenen Ausführung bei ca. 35 P+J.

Um die Bruchfestigkeit des Belts den hohen Beanspruchungen anzupassen, ist in die Elastomerschicht eine Faserverstärkung (fibre reinforcement) bzw. ein Verbundwerkstoff eingearbeitet. Diese textile Verstärkungskomponente ist nach derzeitigem Kenntnisstand bevorzugt als Fadengelege in Umfangs- und/oder Längsrichtung des Belts ausgebildet. Auch eine Ausführung als Stapelfaservlies aus Kurzfasern - als eigenständige Verstärkungsschicht oder in Kombination mit einer weiteren Verstärkung, beispielsweise dem erwähnten Fadengelege, - erscheint als sinnvoll. Auch der Einsatz eines Gewebes als Verstärkungsschicht ist möglich.

Als Verstärkungsmaterial können insbesondere modifizierte Glasfasern oder Kohlenstoffasern, insbesondere aber auch hochfeste Kunststoffasern, eingesetzt werden. Bei letzteren ist insbesondere an Polyester- und Polyamid-Copolymere oder Aramid zu denken. In Anpassung an Kundenanforderungen sind auch Kombinationen bzw. Mischungen dieser Materialien zweckmäßig einsetzbar.

Die Verstärkungsschicht ist bevorzugt nahe der Rückseite im Elastomer-Textil-Verbund eingearbeitet, um einerseits das gummielastische Verhalten auf der Vorderseite des Belt nicht zu beeinträchtigen und andererseits ein möglichst geringes Biegemoment an der Schuhkrümmung und an den Beltenden und damit insgesamt die beabsichtigte Optimierung des mehrdimensionalen Krümmungsverhaltens zu gewährleisten.

In diesem Sinne wird die Gesamtdicke des Belts (in Abstimmung auf die Elastizitäts- und Festigkeitseigenschaften der einzelnen Materialien) insbesondere im Bereich zwischen 5 und 10 mm, standardmäßig bei ca. 7,5 mm, gewählt.

Die Vorderseite des Belts kann glatt ausgeführt sein, was insbesondere beim Einsatz in einem Kalander zweckmäßig sein wird. Sie kann aber - speziell für den Einsatz in einer Naßpresse - auch eine ausgeprägte Struktur aufweisen. Als bevorzugt erscheint derzeit eine Struktur mit Ausnehmungen in Art von Sacklöchern. Diese können insbesondere annähernd zylindrisch und voneinander isoliert gebildet sein. Es sind aber auch Strukturen mit untereinander verbundenen Ausnehmungen, Rillenstrukturen o.ä. anwendbar.

Je nach konkreten Einsatzbedingungen macht die offene Querschnittsfläche der strukturierten Vorderseite (d.h. die Gesamtfläche der Ausnehmungen) zweckmäßigerweise 10 bis 50 % der Vorderseiten-Gesamtfläche des Belt aus. Für herkömmliche Naßpressen-Anwendungen erscheint ein Flächenanteil der Öffnungen von ca. 20 % als angemessen. Die Ausnehmungen haben insbesondere laterale Abmessungen im Bereich zwischen 0,5 und 5 mm, insbesondere zwischen 1 und 3 mm. Ihre Tiefe liegt zweckmäßigerweise im gleichen Bereich.

Gemäß einem weiteren wesentlichen Aspekt der Erfindung hat das Schuhpressenbelt eine gegenüber herkömmlichen Belts deutlich verringerte Steifigkeit bzw. - umgerechnet auf den Querschnitt - Biegespannung. So liegt die zur Erreichung einer Durchbiegung von 15 mm bei einem Dreipunkt-Biegeversuch an einem 30 mm breiten und 5 mm dicken Prüfling auf zwei in 100 mm Abstand angeordneten Auflagen aufzuwendende Kraft bevorzugt bei 17 N oder weniger, insbesondere 13 N oder weniger, und die Biegespannung liegt unterhalb von 110 N/cm² und insbesondere unterhalb von 90 N/cm². Bei einer praktisch bevorzugten Ausführung des erfindungsgemäßen Belts wurden eine Kraft von 11 N und eine Biegespannung von 70 N/cm² gemessen.

Mit einer derartigen Elastizität trägt es wesentlich zur Einsparung von Antriebsleistung und einem ruhigen Lauf der jeweiligen Naßpresse bzw. des Kalanders bei, ohne daß andererseits wesentliche Einschränkungen hinsichtlich der Standzeit in Kauf genommen werden müßten. Im Gegenteil beeinflussen die verringerten verformungsabhängigen Materialspannungen die Lauf- bzw. Standzeit des Belts sogar positiv.

Vorteile und Zweckmäßigkeiten ergeben sich im übrigen aus den Unteransprüchen sowie der nachfolgenden, skizzenartigen Beschreibung eines Ausführungsbeispiels anhand der Figuren. Von diesen zeigen:
- Fig. 1: eine schematische Längsschnittdarstellung des Naßpressenabschnitts einer Papiermaschine und
- Fig. 2: eine vereinfachte Querschnittsdarstellung einer Ausführungsform des erfindungsgemäßen Schuhpressenbelts einer solchen Naßpresse.

Fig. 1 zeigt in einer Ausschnittsdarstellung den Pressenspalt einer Naßpresse 1 einer Papiermaschine mit verlängertem Pressenspalt (Schuhpresse). Einem Pressenschuh 3 gegenüber ist eine Preßwalze 5 angeordnet, und in dem zwischen beiden gebildeten Preßspalt (Preßnip) 7 wird zwischen einem auf dem Pressenschuh 3 gleitenden Schuhpressenbelt 9, einem Preßfilz 11 und der Oberfläche der Preßwalze 5 eine Papierbahn 13 entwässert.

Der Schuhpressenbelt 9 muß einerseits eine Elastizität und Biegsamkeit haben, die ein möglichst gutes Anliegen an der gekrümmten Oberfläche des Pressenschuhs 3 und die gleichmäßige Ausübung eines elastischen Andruckes an die Papierbahn 13 (über den Preßfilz 11) gewährleistet. Andererseits muß er hinreichend stabil ausgeführt sein, um der hohen Dauerbeanspruchung (Zug-, Druck- und Schwingungsbeansrpuchung) im Pressenspalt 7 über eine wirtschaftlich akzeptable Standzeit gewachsen zu sein. Die Härte des Weichgummis liegt in der Standardausführung bei 35 P+J, ist aber nach Kundenwunsch durch entsprechende Variation und Mischung von Kautschukzusammensetzungen in weiten Grenzen variierbar. Der Weichgummi ist bei Einsatztemperaturen von oberhalb 100 °C im Dauereinsatz verwendbar und hält Temperaturspitzen von bis ca. 130 °C aus.

Ein zur Erfüllung dieser Anforderungen geeignetes Schuhpressenbelt 9 ist in Fig. 2 (schematisch) im Querschnitt dargestellt. Dieses Schuhpressenbelt 9 hat als Basis ein Weichgummiband 9a, nahe dessen Rückseite eine textile Verstärkungsschicht 9b mit einem Fadengelege aus Kohlenstoffasern oder modifizierten Glasfasern oder Aramidfasern vorgesehen ist. Die Gesamtdicke des Belt beträgt 7,5 mm; im Bereich der seitlichen Lippen 9c ca. 5 mm. In die Belt-Vorderseite sind Blindlöcher 9d mit einem Durchmesser von 2,5 mm und einer Tiefe von 2 mm eingeformt. Die Gesamtfläche der Öffnungen liegt bei 20 % der Vorderfläche des Belt.

Die Ausführung der Erfindung ist nicht auf dieses Beispiel beschränkt, sondern ebenso in einer Vielzahl von Abwandlungen - sowohl hinsichtlich der Materialien der einzelnen Komponenten als auch hinsichtlich der geometrischen Abmessungen - möglich.

### Bezugszeichenliste

- 1: Naßpresse
- 3: Pressenschuh
- 5: Preßwalze
- 7: Pressenspalt
- 9: Schuhpressenbelt
- 9a: Weichgummiband
- 9b: textile Verstärkungsschicht
- 9c: Lippe
- 9d: Blindlöcher
- 11: Preßfilz
- 13: Papierbahn

## Patentansprüche

1. Schuhpressenbelt (9) einer Naßpresse oder eines Kalanders mit verlängertem Pressenspalt, insbesondere für eine Papier-, Karton- oder Tissuemaschine, mit einer biegsamen, flüssigkeitsundurchlässigen Elastomerschicht (9a) und einer textilen Verstärkungsschicht (9b),
**dadurch gekennzeichnet, daß**
die Elastomerschicht (9a) Weichgummi, nämlich einen hochabriebfesten Gummi-Compound aus mehreren Kautschuk- und/oder Silikonkautschuk-Zusammensetzungen, mit einer Härte im Bereich zwischen 5 und 100 P+J aufweist.

2. Schuhpressenbelt nach Anspruch 1,
**dadurch gekennzeichnet, daß**
die Härte der Elastomerschicht (9a) im Bereich zwischen 20 und 50 P+J, bevorzugt bei ca. 35 P+J, liegt.

3. Schuhpressenbelt nach einem der vorangehenden Ansprüche,
**dadurch gekennzeichnet, daß**
die textile Verstärkungsschicht (9b) in Gebrauchslage nahe der einem Pressenschuh (3) zugewandten Rückseite in die Elastomerschicht (9a) eingefügt ist derart, daß sie keine wesentliche Veränderung der gummielastischen Eigenschaften der Elastomerschicht (9a) an deren Vorderseite bewirkt.

4. Schuhpressenbelt nach einem der vorangehenden Ansprüche,
**dadurch gekennzeichnet, daß**
die textile Verstärkungsschicht (9b) modifizierte Glasfasern, Kohlenstoffasern und/oder hochfeste Kunststoffasern aufweist.

5. Schuhpressenbelt nach einem der vorangehenden Ansprüche,
**dadurch gekennzeichnet, daß**
die textile Verstärkungsschicht (9b) in Fadengelege in Umfangs- und/oder Längsrichtung des Schuhpressenbelts (9) aufweist.

6. Schuhpressenbelt nach einem der vorangehenden Ansprüche,
**gekennzeichnet durch**
eine Gesamtdicke im Bereich zwischen 5 und 10 mm, insbesondere von ca. 7,5 mm.

7. Schuhpressenbelt nach einem der vorangehenden Ansprüche,
**gekennzeichnet durch**
eine strukturierte, insbesondere mit Ausnehmungen (9d) in Art von Sacklöchern versehene, Vorderseite.

8. Schuhpressenbelt nach Anspruch 7,
**dadurch gekennzeichnet, daß**
die Ausnehmungen (9d) laterale Abmessungen und eine Tiefe im Bereich zwischen 0,5 und 5 mm, insbesondere zwischen 1 und 3 mm, haben.

9. Schuhpressenbelt nach Anspruch 7 oder 8,
**dadurch gekennzeichnet, daß**
die offene Querschnittsfläche der strukturierten Vorderseite einen Anteil zwischen 10 und 50 %, insbesondere von ca. 20 %, der Vorderseiten-Gesamtfläche einnimmt.

10. Schuhpressenbelt nach einem des vorangenen Ansprüche,
**dadurch gekennzeichnet, daß**
bei einem Dreipunkt-Biegeversuch an einem Prüfling von 30 mm Breite und 5 mm Dicke auf zwei in 100 mm Abstand angeordneten Auflagen zur Erzielung einer Durchbiegung von 15 mm eine Kraft von 17 N oder weniger, insbesondere 13 N oder weniger, auszuüben ist und eine Biegespannung von 110 N/cm² oder weniger, insbesondere von 90 N/cm² oder weniger, auftritt.

11. Schuhpressenbelt nach Anspruch 10,
**dadurch gekennzeichnet, daß**
bei dem Dreipunkt-Versuch eine Kraft von 11 N aufzuwenden ist und eine Biegespannung von 70 N/cm² auftritt.

12. Naßpresse mit verlängertem Pressenspalt einer Papier-, Karton- oder Tissuemaschine, mit einem Schuhpressenbelt nach einem der vorangehenden Ansprüche.

13. Kalander mit verlängertem Pressenspalt einer Papier-, Karton- oder Tissuemaschine, mit einem Schuhpressenbelt nach einem der Ansprüche 1 bis 11.

## Claims

1. Shoe-press belt (9) of a wet press or a calender with an elongated press gap, especially for a paper, cardboard or tissue-making machine, with a flexible, liquid-impermeable elastomer layer (9a) and a textile reinforcement layer (9b),
**characterised in that**
the elastomer layer (9a) comprises soft rubber, in particular, a highly abrasion-resistant rubber compound made of several rubber and/or silicon rubber compositions, with a hardness within the range between 5 and 100 P+J.

2. Shoe-press belt according to claim 1,
**characterised in that**
the hardness of the elastomer layer (9a) is disposed within the range between 20 and 50 P+J, preferably at approximately 35 P+J.

3. Shoe-press belt according to any one of the preceding claims,
**characterised in that**,
in the operational condition, the textile reinforcement layer (9b) is integrated into the elastomer layer (9a) close to the rear side facing towards a press shoe (3) in such a manner that it brings about no substantial change in the rubber-elastic properties of the elastomer layer (9a) on its front side.

4. Shoe-press belt according to any one of the preceding claims,
**characterised in that**
the textile reinforcement layer (9b) comprises modified glass fibres, carbon fibres and/or high-strength synthetic fibres.

5. Shoe-press belt according to any one of the preceding claims,
**characterised in that**
the textile reinforcement layer (9b) comprises an arrangement of threads in the circumferential and/or longitudinal direction of the shoe-press belt (9).

6. Shoe-press belt according to any one of the preceding claims,
**characterised by**
an overall thickness within the range between 5 and 10 millimetres, especially approximately 7.5 millimetres.

7. Shoe-press belt according to any one of the preceding claims,
**characterised by**
a structured front side, especially provided with recesses (9d) in the manner of blind boreholes.

8. Shoe-press belt according to claim 7,
**characterised in that**
the recesses (9d) provide lateral dimensions and a depth within the region between 0.5 and 5 millimetres, especially between 1 and 3 millimetres.

9. Shoe-press belt according to claim 7 or 8,
**characterised in that**
the open cross-sectional surface of the structured front side occupies a portion between 10 and 50%, especially of approximately 20%, of the total area of the front side.

10. Shoe-press belt according to any one of the preceding claims,
**characterised in that**,
in a three-point bending test with test item 30 millimetres wide and 5 millimetres thick on two supports disposed at 100 millimetres distance, a force of 17 N or less, especially 13 N or less must be exerted in order to achieve a bending of 15 millimetres, and a bending stress of 110 N/cm² or less, especially of 90 N/cm² or less occurs.

11. Shoe-press belt according to claim 10,
**characterised in that**
in the three-point test, a force of 11 N must be applied and a bending stress of 70 N/cm² occurs.

12. Wet press with an elongated press gap of a paper, cardboard or tissue-making machine, with a shoe-press belt according to any one of the preceding claims.

13. Calender with an elongated press gap of a paper, cardboard or tissue-making machine with a shoe-press belt according to any one of claims 1 to 11.

## Revendications

1. Bande pour presse à patin (9) d'une presse humide ou d'une calandre avec une fente de pression prolongée, en particulier pour une machine à papier, à carton ou à papier de soie, comportant une couche élastomère (9a) flexible, imperméable aux liquides, et une couche de renfort (9b) textile, **caractérisée en ce que** la couche élastomère (9a) comporte un caoutchouc mou, à savoir un composite de caoutchouc très résistant à l'abrasion, formé par plusieurs composés de caoutchouc et/ou de caoutchouc de silicone, avec une dureté dans le domaine entre 5 et 100 P+J.

2. Bande pour presse à patin selon la revendication 1, **caractérisée en ce que** la dureté de la couche élastomère (9a) se situe dans le domaine entre 20 et 50 P+J, de préférence 35 P+J environ.

3. Bande pour presse à patin selon l'une des revendications précédentes, **caractérisée en ce que** la couche de renfort (9b) textile, dans la position d'utilisation, est insérée dans la couche élastomère (9a) à proximité de la face arrière orientée vers un patin de presse(3), de telle sorte qu'elle n'induit pas de variation sensible des propriétés élastiques de la couche élastomère (9a) sur la face avant de celle-ci.

4. Bande pour presse à patin selon l'une des revendications précédentes, **caractérisée en ce que** la couche de renfort (9b) textile contient des fibres de verre modifiées, des fibres de carbone et/ou des fibres synthétiques à haute résistance.

5. Bande pour presse à patin selon l'une des revendications précédentes, **caractérisée en ce que** la couche de renfort (9b) textile comporte un mat de fils dans le sens périphérique et/ou longitudinal de la bande pour presse à patin (9).

6. Bande pour presse à patin selon l'une des revendications précédentes, **caractérisée par** une épaisseur totale dans le domaine entre 5 et 10 mm, en particulier d'environ 7,5 mm.

7. Bande pour presse à patin selon l'une des revendications précédentes, **caractérisée par** une face avant structurée, en particulier munie d'évidements (9d) en forme de trous borgnes.

8. Bande pour presse à patin selon la revendication 7, **caractérisée en ce que** les évidements (9d) ont des dimensions latérales et une profondeur dans le domaine entre 0,5 et 5 mm, en particulier entre 1 et 3 mm.

9. Bande pour presse à patin selon la revendication 7 ou 8, **caractérisée en ce que** la surface de section ouverte de la face avant structurée occupe entre 10 et 50 %, en particulier environ 20 % de la surface totale de la face avant.

10. Bande pour presse à patin selon l'une des revendications précédentes, **caractérisée en ce que** dans un essai de flexion en trois points sur une ébauche de 30 mm de largeur et 5 mm d'épaisseur, il faut appliquer une force de 17 N ou moins, en particulier 13 N ou moins, sur deux supports, placés à une distance de 100 mm l'un de l'autre pour obtenir une flexion de 15 mm, et il se produit une contrainte de flexion de 110 N/cm² ou moins, en particulier de 90 N/cm² ou moins.

11. Bande pour presse à patin selon la revendication 10, **caractérisée en ce que** dans l'essai de flexion en trois points, il faut appliquer une force de 11 N et il se produit une contrainte de flexion de 70 N/cm².

12. Presse humide avec une fente de pression prolongée d'une machine à papier, à carton ou à papier de soie, comportant une bande pour presse à patin selon l'une des revendications précédentes.

13. Calandre avec une fente de pression prolongée d'une machine à papier, à carton ou à papier de soie, comportant une bande pour presse à patin selon l'une des revendications 1 à 11.
